# EUROPÄISCHE PATENTSCHRIFT

(11) **EP 4 404 811 B1**
(45) Veröffentlichungstag und Bekanntmachung des Hinweises auf die Patenterteilung: **25.03.2026**
(21) Anmeldenummer: 22772964.7
(22) Anmeldetag: 05.09.2022
(51) Int. Cl.: A47L 11/40

(54) **REINIGUNGSROBOTER**
CLEANING ROBOT
ROBOT DE NETTOYAGE

(30) Priorität: 23.09.2021 DE 102021210609
(43) Veröffentlichungstag der Anmeldung: 31.07.2024
(73) Patentinhaber: BSH Hausgeräte GmbH, 81739 München (DE)
(72) Erfinder: SCHNITZER, Frank, 97616 Bad Neustadt (DE); DANIEL, Kristina, 97616 Bad Neustadt (DE); HASSFURTER, Stefan, 96126 Maroldsweisach (DE)
(86) Internationale Anmeldenummer: PCT/EP2022/074566
(87) Internationale Veröffentlichungsnummer: WO 2023/046446

(56) Entgegenhaltungen:
- WO-A1-2016/123421
- DE-A1- 102009 049 637
- US-A1- 2004 031 113
- US-A1- 2017 290 487

## Beschreibung

Die Erfindung betrifft einen Reinigungsroboter. Insbesondere betrifft die Erfindung einen Reinigungsroboter mit einem Reinigungselement zur Reinigung einer Bodenfläche.

Ein üblicher Reinigungsroboter ist dazu eingerichtet, autonom über eine Bodenfläche in einem Haushalt zu fahren und dabei die Bodenfläche zu reinigen. In einer Ausprägung als Staubsaugroboter ist ein Saugwerk vorgesehen, um die Bodenfläche pneumatisch zu reinigen. Optional kann auch ein rotierender Besen oder eine Borstenwalze zur Reinigung der Bodenfläche vorgesehen sein. Eine andere Art Reinigungsroboter verwendet ein bewegliches Reinigungselement, beispielsweise ein Kissen oder eine Scheibe, die gegenüber der Bodenfläche bewegt wird, um Schmutz aufzunehmen. Die Reinigung erfolgt häufig unter Einsatz einer Reinigungsflüssigkeit.

Je größer das Reinigungselement im Verhältnis zum Reinigungsroboter ist, desto effizienter kann die Bodenfläche gereinigt werden, da weniger Bewegungen des Reinigungsroboters erforderlich sind, um eine vorbestimmte Bodenfläche abzudecken. Außerdem kann die Flüssigkeit bei einem großen Reinigungselement vermehrt Gelegenheit haben, auf die Bodenfläche einzuwirken. Allerdings ragt ein großes Reinigungselement üblicherweise über einen Umriss des Reinigungsroboters hinaus und kann leicht mit einem Hindernis, beispielsweise einem Möbel oder einer Wand, kollidieren. Eine Steuervorrichtung zur Steuerung des Reinigungsroboters muss daher auf das überstehende Reinigungselement angepasst werden. Besonders bei einem Reinigungsroboter, dessen über die Bodenfläche geführtes Reinigungselement nur optional angebaut ist, kann die Anpassung aufwendig sein. Ist das Reinigungselement am Reinigungsroboter angebracht, kann eine Wendigkeit oder eine Fähigkeit, kleine Ecken oder Winkel zu reinigen, eingeschränkt sein.

Das Dokument DE 10 2012 003073 A1 beschreibt einen Reinigungsroboter mit einem flexiblen Reinigungselement nach dem Oberbegriff des unabhängigen Anspruchs 1.

Eine der vorliegenden Erfindung zugrunde liegende Aufgabe besteht in der Angabe eines verbesserten Reinigungsroboters mit einem über eine Bodenfläche geführten Reinigungselement. Die Erfindung löst diese Aufgabe mittels des Gegenstands des unabhängigen Anspruchs. Unteransprüche geben bevorzugte Ausführungsformen wieder.

Gemäß der vorliegenden Erfindung umfasst ein Reinigungsroboter ein Gehäuse; ein flaches Reinigungselement und eine Anpresseinrichtung. Das Reinigungselement ist dazu eingerichtet, an einer Bodenfläche entlang bewegt zu werden; wobei ein Abschnitt des Reinigungselements über einen Umriss des Gehäuses ragt und das Reinigungselement flexibel ist, um bei einer Kollision mit einem Hindernis vertikal verformt zu werden. Die Anpresseinrichtung ist zum Anpressen eines unter dem Gehäuse liegenden Abschnitts des Reinigungselements an die Bodenfläche eingerichtet.

Der erfindungsgemäße Reinigungsroboter kann ein relativ großes Reinigungselement verwenden, sodass seine Spurbreite bezüglich der Reinigung groß sein kann. Eine vorbestimmte Bodenfläche kann daher mit relativ wenigen Bewegungen des Reinigungsroboters vollständig gereinigt werden. Außerdem kann durch das große Reinigungselement eine verbesserte Reinigung der Bodenfläche erzielt werden. Da das Reinigungselement flexibel ist, kann insbesondere ein über die Umrisse des Gehäuses hinausragender Abschnitt bei Kollision mit einem Hindernis vertikal verformt und aus dem Weg geklappt werden. Weder das Reinigungselement noch das Hindernis können dabei Schaden nehmen. Eine Steuervorrichtung zur Steuerung des Reinigungsroboters muss nicht an den über den Umriss des Gehäuses hinausragenden Abschnitt des Reinigungselements angepasst werden. Die Steuerung des Reinigungsroboters kann unverändert sein, wenn er mit oder ohne das Reinigungselement verwendet wird. Der Reinigungsroboter kann die Bodenfläche verbessert auch in kleinen Ecken oder Winkeln reinigen. Durch die Anpresseinrichtung kann ein vertikaler Druck auf das Reinigungselement aufrechterhalten sein, sodass die Reinigung der Bodenfläche effektiv ist.

Der Reinigungsroboter umfasst bevorzugt einen Antrieb zur Bewegung des Reinigungselements gegenüber dem Gehäuse. Der Antrieb kann dazu eingerichtet sein, das Reinigungselement beispielsweise in einer zyklischen, oszillierenden oder linearen Bewegung anzutreiben. Dadurch kann sich das Reinigungselement schneller über die Bodenfläche bewegen als der Reinigungsroboter. Eine Reinigungswirkung kann verstärkt sein.

In einer einfachen Ausführungsform umfasst die Anpresseinrichtung eine Anpressplatte. Die Anpressplatte liegt oberhalb des Reinigungselements und ist gegenüber dem Gehäuse des Reinigungsroboters abgestützt. Dabei kann die Anpressplatte in sich starr oder flexibel sein. Sie kann den gesamten unterhalb des Gehäuses liegenden Abschnitt des Reinigungselements oder nur einen Teil davon abdecken. Eine Oberfläche der Anpressplatte kann mit dem Reinigungselement einen geringen Reibungskoeffizienten bilden.

Um Reibkräfte zwischen der Anpresseinrichtung und dem Reinigungselement weiter zu verringern, umfasst die Anpresseinrichtung eines oder mehrere Anpresselemente, die jeweils um eine im Wesentlichen horizontale Drehachse drehbar sind. Ein Anpresselement kann flexibel sein und beispielsweise aus einem Polyurethanschaum hergestellt sein. Alternativ kann das Anpresselement auch elastisch sein und beispielsweise aus einem Gummi oder einem Polymer herstellbar sein. Eine Energieaufnahme des Antriebs kann durch die verringerte Reibung verringert sein.

In einer besonders bevorzugten Ausführungsform ist das Reinigungselement dazu eingerichtet, um eine im Wesentlichen vertikale Drehachse gegenüber dem Gehäuse gedreht zu werden. Dabei steht die horizontale Drehachse eines Anpresselementes im Wesentlichen senkrecht auf der vertikalen Drehachse des Reinigungselementes. Das Reinigungselement hat dabei bevorzugt die Form einer Kreisfläche oder überstreicht eine Kreisfläche, wenn es um die vertikale Drehachse gedreht wird. In unterschiedlichen Ausführungsformen können eine oder mehrere horizontale Drehachsen vorgesehen sein, an denen jeweils eines oder mehrere Anpresselemente vorgesehen sein können. An einer horizontalen Drehachse benachbarte Anpresselemente können die unterschiedlichen Umfangsgeschwindigkeiten des sich um die vertikale Drehachse drehenden Reinigungselements berücksichtigen. Eine mögliche Breite eines Anpresselements kann im Bereich von ca. 0,5 bis 2 cm liegen. In einer anderen Ausführungsform kann ein Anpresselement auch breiter sein und sich im Extremfall über den gesamten Radius des Reinigungselements erstrecken. In diesem Fall kann das Anpresselement zylinderförmig sein.

In einer weiteren Ausführungsform hat das Anpresselement die Form eines Kegelstumpfs. Ein erstes Ende des Kegelstumpfs ist der vertikalen Drehachse des Reinigungselements zugewandt und ein zweites Ende ist von ihr abgewandt. Dabei kann ein Umfang des Anpresselements am ersten Ende kleiner als am zweiten Ende sein. Die Umfänge sind bevorzugt derart gewählt, dass das Anpresselement an beiden Enden schlupffrei in das sich um die vertikale Drehachse drehende Reinigungselement eingreifen kann. Dabei muss das Anpresselement nicht den vollen Radius des Reinigungselements abdecken. Sind mehrere Anpresselemente auf unterschiedlichen horizontalen Drehachsen vorgesehen, so können diese unterschiedliche Radienabschnitte des Reinigungselements abdecken. Die Drehachse des Anpresselements ist üblicherweise nicht genau horizontal, sondern schließt aufgrund seiner Konizität einen kleinen Winkel mit dem Untergrund ein. Der Winkel zwischen der Drehachse des Anpresselements und der Drehachse des Reinigungselements kann daher ein wenig von einem rechten Winkel abweichen.

Der Antrieb und ein Anpresselement können in ihren Bewegungen miteinander gekoppelt sein. In einer ersten Ausführungsform wirkt der Antrieb über ein Anpresselement auf das Reinigungselement. So kann eine Kraft zum Bewegen des Reinigungselements auf einer relativ großen Fläche in das Reinigungselement eingetragen werden. In einer zweiten Ausführungsform wirkt der Antrieb auf das Reinigungselement, wobei das Reinigungselement das Anpresselement antreibt. In beiden Ausführungsformen kann verbessert verhindert werden, dass das flexible Reinigungselement unter Einwirkung einer Antriebskraft verformt oder von der Bodenfläche abgehoben wird. Ein Eingriff zwischen dem Anpresselement und dem Reinigungselement kann kraftschlüssig oder formschlüssig erfolgen.

Das Anpresselement kann an einer dem Reinigungselement zugewandten Oberfläche strukturiert sein. Die Oberfläche kann beispielsweise aufgeraut sein oder regelmäßige oder unregelmäßige sich in Richtung des Reinigungselements erstreckende Körper aufweisen. Ein Eingriff zwischen dem Anpresselement und dem Reinigungselement kann dadurch verbessert sein. Je nach Form, Größe und Verteilung der Eingriffskörper kann auch eine Anpresskraft des Anpresselements auf das Reinigungselement moduliert werden.

In noch einer weiteren Ausführungsform ist das Reinigungselement an einer dem Anpresselement zugeordneten Oberfläche strukturiert. Dabei kann ein ähnlicher Effekt wie in der letztgenannten Ausführungsform erzielt werden. Die Ausführungsformen können auch miteinander kombiniert werden, sodass das Reinigungselement und das Anpresselement zueinander korrespondierende strukturierte Oberflächen aufweisen. Diese können formschlüssig ineinander eingreifen, um verbessert Kraft zwischen ihnen zu übertragen.

Die Erfindung wird nun unter Bezug auf die beiliegenden Figuren genauer beschrieben, in denen:
- Figuren 1 und 2: einen Reinigungsroboter mit beweglichen Reinigungselementen;
- Figuren 3 und 4: einen Reinigungsroboter bei einer Kollision mit einem Hindernis;
- Figuren 5 bis 11: weitere Ausführungsformen eines Reinigungsroboters; und
- Figuren 12 bis 14: Ausführungsformen von Anpresselementen
darstellen.

Figuren 1 und 2 zeigen einen Reinigungsroboter 100 von unterschiedlichen Seiten. Figur 1 zeigt den Reinigungsroboter 100 von oben und Figur 2 von unten. Der Reinigungsroboter 100 ist dazu eingerichtet, über eine Bodenfläche 105 zu fahren und diese zu reinigen.

Ein Umriss des Reinigungsroboters 100 wird durch ein Gehäuse 110 definiert. Auf einer Oberseite des Gehäuses 110 kann ein Sensor 115 zur berührungslosen Abtastung eines Umfelds vorgesehen sein, beispielsweise ein LiDAR-Sensor. An einer Unterseite des Gehäuses 110 ist optional eine konventionelle Reinigungseinrichtung 120 vorgesehen, die ein Saugwerk und/oder eine Borstenwalze umfassen kann. Außerdem ist ein Reinigungselement 125 vorgesehen, das mittels eines Antriebs 130 gegenüber dem Gehäuse 110 bewegt werden kann. Es können auch mehrere Reinigungselemente 125 vorgesehen sein. In Figur 1 sind beispielhaft zwei Reinigungselemente 125 vorgesehen, die derart am Gehäuse 110 angebracht sind, dass sie einander berühren oder leicht überlappen. Daraus resultiert eine in Figur 2 angedeutete Bearbeitungsbreite 135 des Reinigungsroboters 100 auf der Bodenfläche 105. Die Bearbeitungsbreite 135 kann eine Breite des Gehäuses 110 auch übersteigen.

Das Reinigungselement 125 liegt auf einem ersten Abschnitt 140 unter dem Gehäuse 110 und ragt auf einem zweiten Abschnitt 145 über das Gehäuse 110 hinaus. Die Abschnitte 140, 145 sind in Figur 2 mit unterschiedlichen Schraffuren gekennzeichnet. Das Reinigungselement 125 ist bevorzugt flach, beispielsweise tellerförmig, weiter bevorzugt flexibel, und kann beispielsweise aus Silikon, Polymer oder Textil herstellbar sein. Im Bereich des ersten Abschnitts 140 ist eine Anpressvorrichtung 150 vorgesehen, um das Reinigungselement 125 an die Bodenfläche 105 zu pressen. Dabei kann die Anpressvorrichtung 150 auf dem gesamten ersten Abschnitt 140 oder nur auf einem Teil davon wirken.

Zur Bewegung des Reinigungsroboters 100 über die Bodenfläche 105 kann ein Antriebsrad 155 vorgesehen sein. Zusätzlich können optional eines oder mehrere Stützräder 160 vorgesehen sein. Das Antriebsrad 155 kann mittels einer Steuervorrichtung (nicht dargestellt) gesteuert werden, die dazu eingerichtet ist, den Reinigungsroboter 100 in Abhängigkeit einer Abtastung mittels des Sensors 115 systematisch über die Bodenfläche 105 zu führen. Gleichzeitig kann die Steuervorrichtung die Reinigungseinrichtung 120 und/oder eine Bewegung des Reinigungselements 125 steuern. Zusätzlich kann durch die Steuervorrichtung eine Befeuchtungseinrichtung eines Reinigungselements 125 oder eines vor dem Reinigungsroboter 100 liegenden Abschnitts gesteuert werden.

Figuren 3 und 4 zeigen einen Reinigungsroboter 100 bei einer Kollision mit einem Hindernis 165. Das Hindernis 165 kann beispielsweise ein Möbel, einen anderen Gegenstand in einem Haushalt, eine Person oder eine Wand umfassen. Der unterhalb des Gehäuses 110 liegende erste Abschnitt 140 des Reinigungselements 125 ist vor Berührung mit dem Hindernis 165 geschützt. Im zweiten Abschnitt 145 kann das flexible Reinigungselement 125 nach oben abgelenkt und so weit verformt werden, dass es nach oben ausweicht und sich in horizontaler Richtung zwischen den Reinigungsroboter 100 und das Hindernis 165 legt. Da das Reinigungselement 125 aus einem flachen, bevorzugt dünnen Material gefertigt ist, kann der Reinigungsroboter 100 trotz des über seinen Umriss hinausragenden Reinigungselements 125 praktisch bis ganz an das Hindernis 165 fahren. Eine Beschädigung des Hindernisses 165 ist durch das flexible oder weiche Material des Reinigungselements 125 bevorzugt ausgeschlossen.

Figur 5 zeigt eine weitere Ausführungsform eines Reinigungsroboters 100. Hier ist das Reinigungselement 125 nicht um eine vertikale Achse drehbar, sondern gegenüber dem Gehäuse 110 parallel zur Bodenfläche 105 verschiebbar angeordnet. Der Antrieb 130 kann beispielsweise dazu eingerichtet sein, das Reinigungselement 125 in longitudinaler oder transversaler Richtung oszillierend zu bewegen. Alternativ kann das Reinigungselement 125 auch beispielsweise auf einer Ellipse oder einem Kreis geführt werden. Beispielhaft ist das Reinigungselement 125 im Wesentlichen rechteckig ausgeführt, andere Formen sind jedoch auch denkbar.

Figur 6 zeigt eine weitere Ausführungsform eines Reinigungsroboters 100 von seiner Unterseite. Ein Reinigungselement 125 ist abgenommen, sodass der Antrieb 130 sichtbar ist, der dazu eingerichtet ist, das Reinigungselement 125 um eine insbesondere vertikale Drehachse zu drehen. Ebenfalls sichtbar ist eine als Anpressplatte ausgeführte Anpressvorrichtung 150. Ist das Reinigungselement 125 mit dem Antrieb 130 verbunden, so kann es im ersten Abschnitt 140 durch die Anpressplatte 150 an die Bodenfläche 105 gepresst werden. Eine Oberfläche der Anpressplatte 150 ist bevorzugt glatt, um Reibungskräfte zum Reinigungselement 125 möglichst gering zu halten.

Figur 7 zeigt noch eine weitere Ausführungsform eines Reinigungsroboters 100. Das Reinigungselement 125 ist um eine vertikale Drehachse 170 drehbar gelagert. Senkrecht dazu verläuft eine horizontale Drehachse 175, um welche die Anpressvorrichtung 150 drehbar ist. Dabei umfasst die Anpressvorrichtung 150 mehrere Anpresselemente 180, die axial versetzt auf der horizontalen Drehachse 175 angeordnet sind. In der dargestellten Ausführungsform weisen alle Anpresselemente 180, die auf derselben Drehachse 175 liegen, den gleichen Radius auf. Die einzelnen Anpresselemente 180 sind nicht drehfest miteinander verbunden, sodass sich ein bezüglich der vertikalen Drehachse 170 radial innen liegendes Anpresselement 180 langsamer als ein radial weiter außen liegendes Anpresselement 180 drehen kann, wenn das Reinigungselement 125 um die vertikale Drehachse 170 gedreht wird. In einer anderen Ausführungsform kann nur ein Anpresselement 180 vorgesehen sein, das sich über einen vorbestimmten Abschnitt des Radius des Reinigungselements 125 erstrecken kann.

Figur 8 zeigt die Ausführungsform eines Reinigungsroboters 100 nach Figur 7 in einer Ansicht von unten und mit abgenommenem Reinigungselement 125. Hier wird sichtbar, dass bevorzugt mehrere horizontale Drehachsen 175 vorgesehen sind, an denen jeweils eines oder mehrere Anpresselemente 180 angeordnet sind. Bevorzugt liegen alle horizontalen Drehachsen 175 in einer Ebene, die üblicherweise parallel zur Bodenfläche 105 verläuft, und stehen senkrecht auf der vertikalen Drehachse 170.

Figur 9 zeigt noch eine weitere Ausführungsform eines Reinigungsroboters 100. Hier ist ein Anpresselement 180 vorgesehen, das die Form eines Kegelstumpfs aufweist, sodass sein Umfang um die im Wesentlichen horizontale Drehachse 175 mit sinkendem Abstand von der vertikalen Drehachse 170 abnimmt. Außerdem ist das Anpresselement 180 antreibbar ausgeführt. Dazu ist eine Welle entlang der horizontalen Drehachse 175 mit einem ersten Zahnrad 185 verbunden, das mit einem zweiten Zahnrad 190 in Eingriff steht, das um die vertikale Drehachse 170 drehbar ist. In einer Ausführungsform ist der Antrieb 130 dazu eingerichtet, das zweite Zahnrad 190 anzutreiben. Das Reinigungselement 125 kann dann durch das Anpresselement 180 um die vertikale Drehachse 170 angetrieben werden. In einer anderen Ausführungsform ist der Antrieb 130 dazu eingerichtet, das Reinigungselement 125 um die vertikale Drehachse 170 anzutreiben, wobei das zweite Zahnrad 190 fest mit dem Reinigungselement 125 verbunden ist, sodass es das erste Zahnrad 185 und damit das Anpresselement 180 um die im Wesentlichen horizontale Drehachse 175 antreibt.

Figur 10 zeigt einen Reinigungsroboter 100 nach Figur 9 in einer Ansicht von der Unterseite und mit abgenommenem Reinigungselement 125. In dieser Ausführungsform ist das zweite Zahnrad 190 zusammen mit dem Reinigungselement 125 ebenfalls entfernt.

Figur 11 zeigt noch eine weitere Ausführungsform eines Reinigungsroboters 100. Rein exemplarisch ist hier eine Konstellation der Ausführungsform von Figur 9 mit einem Anpresselement 180 mit der Form eines Kegelstumpfs vorausgesetzt. Das Reinigungselement 125 trägt an einer Oberseite, die dem Anpresselement 180 zugewandt ist, eine Strukturierung 195. Das Anpresselement 180 trägt eine korrespondierende Strukturierung 195, sodass das Anpresselement 180 formschlüssig in das Reinigungselement 125 eingreifen kann. In anderen Ausführungsformen kann auch nur das Reinigungselement 125 oder nur das Anpresselement 180 eine strukturierte Oberfläche aufweisen.

Figuren 12 bis 14 zeigten unterschiedliche Ausführungsformen einer Strukturierung 195 eines Anpresselements 180. Figur 12 zeigt im Wesentlichen axial verlaufende Stege entsprechend der in Figur 11 dargestellten Ausführungsform. Die Stege 195 sind in regelmäßigen Abständen um die horizontale Drehachse 175 an der Mantelfläche des Anpresselements 180 verteilt. Dabei kann jeder Steg 195 erhaben oder als Vertiefung vorgesehen sein.

Figur 13 zeigt eine Strukturierung 195 in Form von regelmäßig an der Mantelfläche verteilten, sich radial von der horizontalen Drehachse 175 weg erstreckenden Pyramiden. Auch diese Strukturierung 195 kann alternativ als Vertiefung ausgeführt sein.

Figur 14 zeigt eine weitere Variante der Strukturierung 195 in Form von flachen sphärischen Noppen, die auf der Mantelfläche regelmäßig verteilt sind. Eine negative Ausführungsform ist ebenfalls möglich.

Soll das Reinigungselement 125 formschlüssig in das Anpresselement 180 eingreifen, so kann die Strukturierung 195 des Reinigungselements 125 korrespondierend zur Strukturierung 195 des Anpresselements 180 ausgeführt sein. Trägt das eine Element 125, 180 eine Erhöhung, so trägt das andere eine Vertiefung. Außer den dargestellten Strukturierungen 195 sind noch beliebige andere möglich.

Es ist zu beachten, dass Merkmale, die hierin bezüglich einer bestimmten Ausführungsform beschrieben sind, auch an einer anderen beschriebenen Ausführungsform eingesetzt werden können. Beispielsweise ist eine Strukturierung 195 auch an einem zylinderförmigen Anpresselement 180 möglich.

### Bezugszeichen

- 100: Reinigungsroboter
- 105: Bodenfläche
- 110: Gehäuse
- 115: Sensor
- 120: Reinigungseinrichtung
- 125: Reinigungselement
- 130: Antrieb
- 135: Bearbeitungsbreite
- 140: erster Abschnitt, unter dem Gehäuse
- 145: zweiter Abschnitt, ragt über das Gehäuse hinaus
- 150: Anpressvorrichtung
- 155: Antriebsrad
- 160: Stützrad
- 165: Hindernis
- 170: vertikale Drehachse
- 175: horizontale Drehachse
- 180: Anpresselement
- 185: erstes Zahnrad
- 190: zweites Zahnrad
- 195: Strukturierung

## Patentansprüche

1. Reinigungsroboter (100), umfassend:
- ein Gehäuse (110);
- ein flaches Reinigungselement (125), das dazu eingerichtet ist, an einer Bodenfläche (105) entlang bewegt zu werden;
- wobei ein Abschnitt (145) des Reinigungselements (125) über einen Umriss des Gehäuses (110) ragt;
- wobei das Reinigungselement (125) flexibel ist, um bei einer Kollision mit einem Hindernis (165) vertikal verformt zu werden; und
- eine Anpresseinrichtung (150) zum Anpressen eines unter dem Gehäuse (110) liegenden Abschnitts des Reinigungselements (125) an die Bodenfläche,
**dadurch gekennzeichnet dass** die Anpresseinrichtung (150) wenigstens ein um eine im Wesentlichen horizontale Drehachse (175) drehbares Anpresselement (180) umfasst.

2. Reinigungsroboter (100) nach Anspruch 1, ferner umfassend einen Antrieb (130) zur Bewegung des Reinigungselements (125) gegenüber dem Gehäuse (110).

3. Reinigungsroboter (100) nach Anspruch 1 oder 2, wobei die Anpresseinrichtung (150) eine Anpressplatte umfasst.

4. Reinigungsroboter (100) nach einem der vorangehenden Ansprüche, wobei das Reinigungselement (125) dazu eingerichtet ist, um eine vertikale Drehachse (170) gegenüber dem Gehäuse (110) gedreht zu werden; und die horizontale Drehachse (175) im Wesentlichen senkrecht auf der vertikalen Drehachse (175) steht.

5. Reinigungsroboter (100) nach einem der vorangehenden Ansprüche, wobei mehrere horizontale Drehachsen (175) mit jeweils wenigstens einem zugeordneten Anpresselement (180) vorgesehen sind.

6. Reinigungsroboter (100) nach einem der vorangehenden Ansprüche, wobei mehrere Anpresselemente (180) um eine horizontale Drehachse (175) drehbar gelagert sind.

7. Reinigungsroboter (100) nach einem der vorangehenden Ansprüche, wobei ein Anpresselement (180) die Form eines Kegelstumpfs hat.

8. Reinigungsroboter (100) nach einem der vorangehenden Ansprüche, wobei der Antrieb (130) über ein Anpresselement (180) auf das Reinigungselement (125) wirkt.

9. Reinigungsroboter (100) nach einem der vorangehenden Ansprüche, wobei das Anpresselement (180) an einer dem Reinigungselement (125) zugewandten Oberfläche strukturiert (195) ist.

10. Reinigungsroboter (100) nach einem der vorangehenden Ansprüche, wobei das Reinigungselement (125) an einer dem Anpresselement (180) zugewandten Oberfläche strukturiert (195) ist.

## Claims

1. Cleaning robot (100) comprising:
- a housing (110);
- a flat cleaning element (125) that is configured so as to be moved along a floor surface (105);
- wherein a section (145) of the cleaning element (125) protrudes beyond a contour of the housing (110);
- wherein the cleaning element (125) is flexible in order to be deformed vertically in the event of a collision with an obstacle (165); and
- a contact pressure facility (150) for pressing a section of the cleaning element (125) that is located below the housing (110) against the floor surface,
**characterised in that** the contact pressure facility (150) comprises at least one contact pressure element (180) that is rotatable about an essentially horizontal axis of rotation (175).

2. Cleaning robot (100) according to claim 1, further comprising a drive (130) for moving the cleaning element (125) relative to the housing (110).

3. Cleaning robot (100) according to claim 1 or 2, wherein the contact pressure facility (150) comprises a contact pressure plate.

4. Cleaning robot (100) according to one of the preceding claims, wherein the cleaning element (125) is configured so as to be rotated about a vertical axis of rotation (170) relative to the housing (110); and the horizontal axis of rotation (175) is essentially perpendicular to the vertical axis of rotation (175).

5. Cleaning robot (100) according to one of the preceding claims, wherein a plurality of horizontal axes of rotation (175) is provided, each with at least one associated contact pressure element (180).

6. Cleaning robot (100) according to one of the preceding claims, wherein a plurality of contact pressure elements (180) is rotatably mounted about a horizontal axis of rotation (175).

7. Cleaning robot (100) according to one of the preceding claims, wherein a contact pressure element (180) has the shape of a truncated cone.

8. Cleaning robot (100) according to one of the preceding claims, wherein the drive (130) acts on the cleaning element (125) via a contact pressure element (180).

9. Cleaning robot (100) according to one of the preceding claims, wherein the contact pressure element (180) is structured (195) on a surface facing the cleaning element (125).

10. Cleaning robot (100) according to one of the preceding claims, wherein the cleaning element (125) is structured (195) on a surface facing the contact pressure element (180).

## Revendications

1. Robot de nettoyage (100), comprenant :
- un carter (110) ;
- un élément de nettoyage plat (125) aménagé pour être déplacé le long d'une surface de sol (105) ;
- dans lequel une section (145) de l'élément de nettoyage (125) dépasse du contour du carter (110) ;
- dans lequel l'élément de nettoyage (125) est flexible pour être déformé verticalement lors d'une collision avec un obstacle (165) ; et
- un dispositif de pression (150) pour le pressage d'une section de l'élément de nettoyage (125) située sous le carter (110) sur la surface de sol,
**caractérisé en ce que** le dispositif de pression (150) comprend au moins un élément de pression (180) rotatif autour d'un axe de rotation (175) essentiellement horizontal.

2. Robot de nettoyage (100) selon la revendication 1, comprenant en outre un entraînement (130) pour le déplacement de l'élément de nettoyage (125) par rapport au carter (110).

3. Robot de nettoyage (100) selon la revendication 1 ou 2, dans lequel le dispositif de pression (150) comprend une plaque de pression.

4. Robot de nettoyage (100) selon l'une des revendications précédentes, dans lequel l'élément de nettoyage (125) est aménagé pour être tourné autour d'un axe de rotation vertical (170) par rapport au carter (110) ; et l'axe de rotation horizontal (175) est essentiellement perpendiculaire à l'axe de rotation vertical (175).

5. Robot de nettoyage (100) selon l'une des revendications précédentes, dans lequel plusieurs axes de rotation horizontaux (175) avec respectivement au moins un élément de pression (180) associé sont prévus.

6. Robot de nettoyage (100) selon l'une des revendications précédentes, dans lequel plusieurs éléments de pression (180) sont logés en rotation autour d'un axe de rotation horizontal (175).

7. Robot de nettoyage (100) selon l'une des revendications précédentes, dans lequel un élément de pression (180) a la forme d'un tronc de cône.

8. Robot de nettoyage (100) selon l'une des revendications précédentes, dans lequel l'entraînement (130) agit sur l'élément de nettoyage (125) par l'intermédiaire d'un élément de pression (180).

9. Robot de nettoyage (100) selon l'une des revendications précédentes, dans lequel l'élément de pression (180) est structuré (195) sur une surface orientée vers l'élément de nettoyage (125).

10. Robot de nettoyage (100) selon l'une des revendications précédentes, dans lequel l'élément de nettoyage (125) est structuré (195) sur une surface orientée vers l'élément de pression (180).
